# EUROPÄISCHE PATENTSCHRIFT

(11) **EP 1 438 532 B1**
(45) Veröffentlichungstag und Bekanntmachung des Hinweises auf die Patenterteilung: **16.01.2008**
(21) Anmeldenummer: 02782819.3
(22) Anmeldetag: 02.10.2002
(51) Int. Cl.: F21V 7/00, F21V 11/00, F21V 13/10, F21Y 103/00

(54) **LEUCHTE MIT MEHREREN TOPFREFLEKTOREN**
LIGHTING DEVICE COMPRISING A PLURALITY OF POT REFLECTORS
APPAREIL D'ECLAIRAGE DOTE DE PLUSIEURS REFLECTEURS EN FORME DE COUPELLE

(30) Priorität: 22.10.2001 DE 10151958
(43) Veröffentlichungstag der Anmeldung: 21.07.2004
(73) Patentinhaber: Zumtobel Lighting GmbH, 6850 Dornbirn (AT)
(72) Erfinder: LADSTÄTTER, Gerald, A-6833 Klaus (AT)
(74) Vertreter: Schmidt-Evers, Jürgen
(86) Internationale Anmeldenummer: PCT/EP2002/011102
(87) Internationale Veröffentlichungsnummer: WO 2003/036161

(56) Entgegenhaltungen:
- EP-A- 0 359 069
- WO-A-01/36868
- WO-A-93/12376
- US-A- 5 884 994
- US-B1- 6 247 828

## Beschreibung

Die vorliegende Erfindung betrifft eine Leuchte, mit der interessante und ansprechende Beleuchtungseffekte erzielt werden können, wobei die Leuchte trotz dieser Effekte eine zu Arbeitszwecken optimale Raumbeleuchtung gewährleistet.

In Büros oder an sonstigen Arbeitsplätzen werden zur Beleuchtung üblicherweise Leuchten mit länglichen stabförmigen Lichtquellen, beispielsweise Leuchtstoffröhren, verwendet. Um eine zu Arbeitszwecken geeignete Ausleuchtung des Raumes zu erzielen und dabei insbesondere Blendeffekte zu vermeiden, sind in Abstrahlrichtung vor der Leuchte Lamellenraster oder andere Lichtbeeinflussungsmittel angeordnet, mit denen der Lichtaustritt auf einen vorgegebenen Bereich eingeschränkt wird. Die Verwendung von Leuchtstofflampen gewährleistet dabei eine hohe Lichtausbeute bei einem verhältnismäßig geringen Energiebedarf.

Darüber hinaus kommen in einigen Fällen auch Halogenstrahler zum Einsatz, die aus einer Niedervolt-Halogenlampe bestehen, die von einem kleinen topfförmigen Reflektor umgeben ist. Dieser Reflektor hat einen Durchmesser von nur wenigen Zentimetern und verleiht dem Strahler ein elegantes Aussehen. Um allerdings eine ausreichende Gesamthelligkeit zu erzielen, wäre die Verwendung vieler einzelner solcher Halogenstrahler notwendig.

Aus der WO 01/36868 A1 ist eine Leuchte bekannt, bei der das Licht einer länglichen Lichtquelle über eine Vielzahl von topfförmigen Reflektoren abgegeben wird, wodurch der Eindruck erweckt wird, das Licht würde von einer Vielzahl individueller Lichtquellen stammen. Auch bei einer aus der EP 0 359 069 A2 bekannten Leuchte ist zur Abgabe des Lichts einer länglichen Lichtquelle ein Raster vorgesehen, welches aus mehreren über einen Rahmen zusammengehaltenen Topfreflektoren gebildet ist.

Der vorliegenden Erfindung liegt die Aufgabe zugrunde, ausgehend von diesem Stand der Technik eine neuartige Leuchte zu schaffen, die sich durch ein elegantes und ansprechendes Aussehen auszeichnet und gleichzeitig eine optimale Raumbeleuchtung gewährleistet.

Diese Aufgabe wird durch eine Leuchte, welche die Merkmale des Anspruches 1 aufweist, gelöst. Die erfindungsgemäße Leuchte weist zunächst Mittel zum Halten und zum elektrischen Anschließen einer rohrförmigen Lampe sowie vor der Lampe angeordnete Topfreflektoren auf. Ferner ist ein sich über die Länge der Lampe erstreckender Rückreflektor vorgesehen, der dazu bestimmt ist, einen Teil des von der Lampe abgestrahlten Lichts entgegen einer durch die Topfreflektoren vorgegebenen Abstrahlrichtung zu reflektieren. Darüber hinaus sind in dem Rückreflektor Durchtrittsöffnungen vorgesehen, die dazu bestimmt sind, einen Teil des von der Lampe abgestrahlten Lichts in Abstrahlrichtung hindurchtreten zu lassen, wobei sich an die Durchtrittsöffnungen des Rückreflektors in Abstrahlrichtung Topfreflektoren anschließen.

Der Grundgedanke der vorliegenden Erfindung besteht somit wiederum darin, das Licht einer einzigen rohrförmigen Lampe über eine Vielzahl von topfförmigen Reflektoren abzustrahlen. Dies hat zum einen den Vorteil, dass der Eindruck einer Reihenanordnung von einzelnen Halogenstrahlern erzielt wird, zum anderen können - wie nachfolgend ausführlich erläutert wird - eine Vielzahl von ansprechenden lichttechnischen Effekten erzielt werden. Darüber hinaus zeichnet sich die erfindungsgemäße Leuchte durch ihren einfachen Aufbau aus, da die aus dem Rückreflektor und den Topfreflektoren bestehende Reflektoranordnung einstückig ausgebildet sein kann, was beispielsweise dadurch erreicht wird, dass die Reflektoranordnung im Spritzgießverfahren hergestellt wird.

Ein vorteilhafte Weiterbildung der erfindungsgemäßen Leuchte besteht darin, daß die Topfreflektoren an ihren Randbereichen über eine parallel zur Lampe angeordnete Verbindungsplatte miteinander verbunden sind, wobei die Verbindungsplatte ebenfalls einstückig mit den Topfreflektoren bzw. der gesamten Reflektoranordnung verbunden sein kann. Ein besonders ansprechender optischer Effekt kann dann dadurch erzielt werden, daß die Verbindungsplatte selbst transparent ist. Wird nämlich ein Teil des von der rohrförmigen Lampe abgestrahlten Lichts in einen Bereich außerhalb der Topfreflektoren gelenkt, so ist deren Struktur durch die transparente Verbindungsplatte erkennbar. Das Einbringen des Lichts in den Bereich außerhalb der Topfreflektoren kann beispielsweise dadurch erreicht werden, daß der Rückreflektor zumindest teilweise lichtdurchlässig ist. Ferner besteht dabei die Möglichkeit, den Rückreflektor in seinen transparenten Bereichen einzufärben, so daß die Verbindungsplatte in einem geänderten Farbton erscheint. Die Topfreflektoren können dabei mit ihren Lichtaustrittsöffnungen über die Verbindungsplatte hinausragen oder bündig zu dieser enden.

Der Rückreflektor ist vorzugsweise derart ausgebildet, daß er die Lampe zumindest teilweise umgreift, insbesondere kann er im Querschnitt halbkreisförmig ausgebildet sein.

Ein weiterer Vorteil der erfindungsgemäßen Leuchte besteht darin, daß ein Teil des von der Lampe abgegebenen Lichts zur Indirektbeleuchtung verwendet wird. Insbesondere kann vorgesehen sein, an der den Topfreflektoren gegenüberliegenden Seite der Lampe eine Abblend- oder Filterplatte vorzusehen, über die ein Teil des von der Lampe abgegebenen Lichts auf die Decke des zu beleuchtenden Raumes gerichtet ist. Die Randbereiche dieser Abblend- oder Filterplatte können hingegen reflektierend ausgebildet sein, um die Umlenkung eines Teil des Lichts in den die Topfreflektoren umgebenden Raum zu ermöglichen. Auch hier besteht die Möglichkeit, den lichtdurchlässigen Bereich der Abblend- oder Filterplatte farbig zu gestalten und damit den Deckenbereich oberhalb der Lampe in einem anderen Farbton erscheinen zu lassen.

Die vorliegende Erfindung betrifft auch ein Zwischenprodukt zur Herstellung einer Leuchte, bei dem es sich um ein einstückiges Spritzgußteil handelt, das ein längliches Rückreflektorteil, das so geformt ist, daß es einen länglichen Hohlraum teilweise umschließt, sowie Durchtrittsöffnungen in dem Rückreflektorteil und Topfreflektorteile, die die Durchtrittsöffnungen an der dem Hohlraum abgewandten Seite des Rückreflektorteiles umschließen, aufweist. Dieses Zwischenprodukt bildet das Grundelement für die oben beschriebene Reflektoranordnung und zeichnet sich dadurch aus, daß es in einem einzigen Verfahrensschritt mittels Spritzgießen und somit sehr einfach hergestellt werden kann. Dabei wird bei komplexeren Strukturen das Spritzgußteil mittels der sogenannten Schiebertechnik entformt, bei der zu dem Formwerkzeug zusätzliche Formteile nach oben oder unten bzw. seitlich nach außen - also in einfachen, geradlinigen Bewegungen - entfernt werden. Im Idealfall kann das Spritzgußteil sogar mit einem schieberlosen und damit besonders kostengünstigen Formwerkzeug hergestellt werden.

Im folgenden soll die Erfindung anhand der beiliegenden Zeichnung näher erläutert werden. Es zeigen:
- Fig. 1: ein erstes Ausführungsbeispiel einer erfindungsgemäßen Leuchte in perspektivischer Ansicht;
- Fig. 2: die in Figur 1 dargestellte Leuchte im Schnitt;
- Fig. 3: die Reflektoranordnung der in den Figuren 1 und 2 dargestellten Leuchte in perspektivischer Ansicht;
- Fig. 4: die Unterseite der Reflektoranordnung;
- Fig. 5: eine erste Variante der erfindungsgemäßen Leuchte;
- Fig. 6: eine zweite Variante der erfindungsgemäßen Leuchte;
- Fig. 7: eine dritte Variante der erfindungsgemäßen Leuchte, die zur Befestigung an einer Tragschiene vorgesehen ist;
- Fig. 8: eine vierte Variante der erfindungsgemäße Leuchte mit zwei rohrförmigen Lampen;
- Fig. 9: ein weiteres Ausführungsbeispiel einer erfindungsgemäßen Leuchte;
- Fig. 10a, b: verschiedene Verwendungsmöglichkeiten für die in Fig. 9 dargestellte Leuchte;
- Fig. 11: ein weiteres Ausführungsbeispiel einer erfindungsgemäßen Leuchte mit quadratischen Topfreflektoren; und
- Fig. 12.: das Reflektorelement der in Fig. 11 dargestellten Leuchte.

Die in Figur 1 in perspektivischer Darstellung und in Figur 2 im Schnitt gezeigte Leuchte 1 besteht im wesentlichen aus einer rohrförmigen länglichen Lampe 2, bei der es sich vorzugsweise um eine Leuchtstofflampe handelt, sowie einer in Abstrahlrichtung seitlich bzw. vor der Lampe 2 angeordneten Reflektoranordnung 3. Die Reflektoranordnung 3 wird durch einen sich über die Länge der Lampe 2 erstreckenden, im Schnitt halbkreisförmigen Rückreflektor 4 gebildet, von dem sich in Abstrahlrichtung mehrere Topfreflektoren 6 mit einer kreisförmigen Lichtaustrittsöffnung 7 erstrecken. Die Lampe 2 ist dabei innerhalb des halbkreisförmig ausgebildeten Längsreflektors 4 angeordnet.

Die Topfreflektoren 6 schließen sich an Durchtrittsöffnungen des Rückreflektors 4 an, so daß ein Teil des von der Lampe 2 abgestrahlten Lichts über diese Durchtrittsöffnungen und die Topfreflektoren 6 nach unten gerichtet wird. Die Topfreflektoren 6 dienen somit zur Direktbeleuchtung des unterhalb der Leuchte 1 liegenden Raumes und haben eine Form, durch die das von der Lampe 2 nach unten abgestrahlte Licht auf einen vorgegebenen Austrittswinkel begrenzt wird. Da auf diese Weise Blendeffekte vermieden werden, kann die erfindungsgemäße Leuchte 1 insbesondere auch zur Raumbeleuchtung an Büroarbeitsplätzen eingesetzt werden.

Zu beiden Seiten der Reflektoranordnung 3 befinden sich über die Länge der Lampe 2 erstreckende Seitenkästen 10, von denen einer zur Lagerung eines Betriebsgerätes 11 für die Lampe 2 dient. Bei diesem Betriebsgerät 11 kann es sich insbesondere um ein elektronisches Vorschaltgerät zum Betreiben einer Gasentladungslampe, insbesondere einer Leuchtstoffröhre handeln, auf die Darstellung der Fassungen zum Halten und elektrischen Anschließen der Lampe 2 wurde aus Gründen der Übersicht verzichtet.

Die Befestigung der beiden Seitenkästen 10 an der Reflektoranordnung 3 erfolgt mit Hilfe von Seitenstegen 9, die von den Außenseiten des Rückreflektors 4 hervorstehen, sowie einer parallel zu diesen Seitenstegen 9 angeordneten Verbindungsplatte 8. Diese Verbindungsplatte 8 verbindet die Topfreflektoren 6 an ihren Randbereichen, wobei die Topfreflektoren 6 mit ihren Lichtaustrittsöffnungen 7 gegenüber der Verbindungsplatte 8 ein wenig hervorstehen. Die Verbindungsplatte 8 und die Seitenstege 9 dienen darüber hinaus auch zur Erzeugung besonderer lichttechnischer Effekte, wie später erläutert wird.

Neben der über die Topfreflektoren 6 erzielten Direktbeleuchtung wird ein Teil des von der Lampe 2 abgegebenen Lichts auch über den Rückreflektor 4 nach oben gelenkt und dient dementsprechend zur indirekten Raumbeleuchtung. Dabei besteht die Möglichkeit, das Verhältnis zwischen der Direktbeleuchtung über die Topfreflektoren 6 und der Indirektbeleuchtung über den Rückreflektor 4 durch eine Veränderung der Lampenposition bezüglich des Rückreflektors 4 zu variieren. Hierdurch können die lichttechnischen Eigenschaften der Leuchte 1 an äußere Verhältnisse angepaßt werden.

Die Reflektoranordnung 3 mit dem Rückreflektor 4 und den Topfreflektoren 6 wird vorzugsweise durch ein einziges Teil gebildet, das beispielsweise durch Spritzgießen hergestellt wird. Dabei kann die Reflektoranordnung 3 im Idealfall mit einem einfach gestalteten, schieberlosen Formwerkzeug hergestellt werden, bei komplexeren Strukturen wird das Werkstück mittels der oben erwähnten Schiebertechnik entformt. Auch die Verbindungsplatte 8 ist Bestandteil dieses einstückigen Kunststoffteils, das in vergrößerter Darstellung in den Figuren 3 und 4 dargestellt ist.

Wie der Darstellung in Figur 4 entnommen werden kann, weist die Unterseite des Rückreflektors 4 mehrere Durchtrittsöffnungen 5 auf, an die sich die Topfreflektoren 6, die wiederum in ihren Endbereichen über die ca. 1 - 2 mm dicke Verbindungsplatte 8 miteinander verbunden sind, anschließen. Die zumindest an ihren Innenseiten mit einer Reflexionsschicht versehenen Topfreflektoren 6 weisen vorzugsweise eine den üblichen Halogenstrahlern entsprechende Größe von ca. 40 - 60 mm im Durchmesser auf.

Um den Eindruck, daß es sich um eine Reihenanordnung einzelner Halogenstrahler handelt, zu verstärken, kann vorgesehen sein, die Innenseite der Topfreflektoren 6 facettenartig zu gestalten. Das Erzeugen der einzelnen Facetten erfolgt bereits bei der Herstellung des Kunststoffteils während des Spritzgießens und wird durch eine entsprechende Gestaltung der Formwerkzeuge erreicht. Das Aufbringen der Reflexionsschicht erfolgt vorzugsweise durch Aufdampfen einer Aluminiumbeschichtung im Hochvakuum. Auf diese Weise können Reflektoranordnungen in verschiedenen Längen hergestellt werden. Alternativ dazu besteht allerdings auch die - in Fig. 1 dargestellte - Möglichkeit, eine gesamte Reflektoranordnung durch mehrere gleichartige Einzelmodule zu bilden, die aneinandergefügt werden. Der Vorteil dieser Lösung besteht darin, daß lediglich ein einziges Formwerkzeug zum Erstellen der Reflektoranordnung benötigt wird, wodurch die Herstellungskosten erheblich gesenkt werden.

Besondere lichttechnische Effekte können bei der erfindungsgemäßen Leuchte 1 dadurch erzeugt werden, daß die verschiedenen Bereiche der Reflektoranordnung 3 unterschiedlich reflektierend bzw. lichtdurchlässig ausgebildet sind. Dies soll im folgenden anhand der Figuren 5 und 6, die zwei Varianten der in Figur 1 dargestellten Leuchte 1 zeigen, erläutert werden.

Gegenüber der in Figur 1 dargestellten Leuchte unterscheidet sich die in Figur 5 dargestellte Variante durch die geneigte Anordnung der beiden Seitenkästen 10, durch die der Leuchte 1 insgesamt eine veränderte Gestalt verliehen wird. Um darüber hinaus den Eindruck zu verstärken, daß eine Reihenanordnung von einzelnen Halogenstrahlern vorliegt, werden die Außenseiten der Topfreflektoren 6 erhellt, so daß durch die transparente Verbindungsplatte 8 hindurch deren Topfform erkennbar ist. Dieses Aufhellen der Außenseiten der Topfreflektoren 6 wird dadurch erreicht, daß der Rückreflektor 4 zumindest in seinen oberen Bereichen teillichtdurchlässig ausgebildet ist, so daß ein Teil des von der Lampe 2 abgegebenen Lichts durch den Rückreflektor 4 hindurchtreten kann. Dieses Licht fällt damit in eine Lichtkammer, die durch die Seitenwand des Rückreflektors 4, die Topfreflektoren 6, die Verbindungsplatte 8 sowie Zusatzreflektoren 12 zu beiden Seiten der Topfreflektoren 6 begrenzt wird. Das in die Lichtkammer eintretende Licht kann diese über die Verbindungsplatte 8 wieder verlassen, so daß die Außenseite der Topfreflektoren 6 erkennbar ist. Ein weiterer Vorteil dieser Ausgestaltung besteht darin, daß die Leuchte 1 bei Betrachtung unter einem flachen Winkelbereich nicht dunkel erscheint, sondern sich vielmehr als leuchtender aber blendfreier Körper darstellt.

Der zuvor beschriebene Effekt der Aufhellung der Außenseiten der Topfreflektoren 6 wird auch bei der in Figur 6 dargestellten Variante, bei der im Schnitt kreisförmige Seitenkästen 10 vorgesehen sind, erreicht. Hierzu ist an der Oberseite der Leuchte 1 eine sich über die Länge des Lampe 2 erstreckende, im Schnitt gekrümmte Abblend-oder Filterplatte 13 vorgesehen, die in ihrem mittleren Bereich 14 lichtdurchlässig ist, so daß ein Teil des von der Lampe 2 abgegebenen Lichts nach oben abgestrahlt und zur Deckenbeleuchtung verwendet werden kann. In ihren Randbereichen 15 hingegen ist die Abblend- oder Filterplatte 13 diffus reflektierend ausgebildet, beispielsweise weiß beschichtet, so daß das von der Lampe 2 auf diese Bereiche 15 auftreffende Licht nach unten reflektiert wird. Darüber hinaus sind bei dieser Variante die beiden Seitenstege 9 lichtdurchlässig ausgebildet, so daß das an den Seitenbereichen 15 der Abblend- oder Filterplatte 13 reflektierte Licht über diese Seitenstege 9 in den Bereich zwischen den Seitenkästen 10 und den Topfreflektoren 6 eintreten, die Außenseite der Topfreflektoren 6 beleuchten und über die transparente Verbindungsplatte 8 wieder verlassen kann. Bei dieser Variante kann somit der Rückreflektor 4 auch vollständig reflektierend ausgebildet sein.

Eine Weiterbildung der in Figur 6 dargestellten Variante kann darin bestehen, die Seitenstege 9 als Farbfilter auszubilden, so daß das die Außenseite der Topfreflektoren 6 erhellende Licht gefärbt ist. Hierdurch können zusätzliche Farbeffekte erzielt werden, die jedoch das über die Topfreflektoren 6 nach unten abgestrahlte und zur eigentlichen Raumbeleuchtung verwendete Licht nicht beeinflussen. Die Ausgestaltung als Farbfilter kann selbstverständlich auch bei der in Figur 5 dargestellten Variante vorgesehen sein. Auch die in Fig. 6 dargestellte Abblend- oder Filterplatte 13 kann bei den anderen Varianten der erfindungsgemäßen Leuchte 1 zum Einsatz kommen und beispielsweise ebenfalls als Farbfilter ausgebildet sein, um den die Leuchte umgebenden Deckebereich in einem anderen Farbton erscheinen zu lassen. Ferner können Farbfilter, Reflexionsflächen oder Teilabdeckungen in beliebiger Weise kombiniert werden, um unterschiedliche Beleuchtungseffekte zu erzielen.

Die erfindungsgemäße Leuchte kann auch zur Montage an einer Tragschiene 16 vorgesehen sein, wie dies bei der in Figur 7 dargestellten Variante der Fall ist. Die U-förmige Tragschiene 16 dient dabei auch zur Aufnahme des Betriebsgerätes 11 für die Lampe 2. Die Befestigung der Lampe 1 an der Tragschiene 16 erfolgt mit Hilfe einer Abdeckkappe 17, die von der Unterseite her in die Tragschiene 16 eingesetzt und mit dieser mechanisch verbunden - beispielsweise verrastet - werden kann. An der Unterseite der Montagekappe 17 befindet sich ferner ein Dachreflektor 18, der im montierten Zustand der Leuchte 1 oberhalb der Lampe 2 angeordnet ist. Dieser Dachreflektor 18 ist derart gestaltet, daß das von der Lampe 2 seitlich nach oben abgestrahlte Licht den die Tragschiene 16 umgebenden Deckenbereich aufhellt. Die Befestigung der Reflektoranordnung 3 an der Tragschiene 16 bzw. der Abschlußkappe 17 erfolgt mit Hilfe von Stirnteilen 19, welche die verschiedenen Komponenten der Leuchte 1 zusammenhalten.

Figur 8 zeigt eine zweiflammige Variante der erfindungsgemäßen Leuchte 1, bei der zwei Leuchtstofflampen 2 sowie den Lampen zugeordnete Reflektoranordnungen 3 zu den beiden Seiten eines Kastens 19 angeordnet sind. Die Vorschaltgeräte 11 zum Betreiben der Lampen 2 sind beide in dem Kasten 19 angeordnet, an den dem Kasten abgewandten Seiten werden die Reflektoranordnungen 3 von C-förmigen Seitenwänden 20 abgeschlossen.

Figur 9 zeigt eine asymmetrische Variante der erfindungsgemäßen Leuchte 1, bei der auf einen weiteren Seitenkasten 10, der bei den Ausführungsbeispielen der Figuren 1, 5 und 6 aus Symmetriegründen vorgesehen war, verzichtet wurde. Stattdessen schließt wiederum eine C-förmige Seitenwand die Reflektoranordnung 3 an der dem Kasten 10 gegenüberliegenden Seite ab.

Die Leuchte kann in ihrer asymmetrischen Form allein an einer Decke 21 eines Raumes mit Hilfe einer Befestigungsstange 23 oder Seilen befestigt werden, wie dies in Figur 10a auf der linken Seite dargestellt ist. Darüber hinaus besteht allerdings auch die Möglichkeit, zwei solcher asymmetrischen Leuchten 1 zu kombinieren, um wiederum zu einer symmetrischen Gesamtanordnung 23 bzw. 26 zu gelangen. Dies kann beispielsweise dadurch erfolgen, daß zwischen den beiden asymmetrischen Leuchten, die wiederum jeweils mit Hilfe von Befestigungsstangen 23 an der Decke befestigt sind, eine Dekorfläche 25 angeordnet ist, die beispielsweise transparent ist oder Gitterstrukturen aufweist. In der auf der rechten Seite von Figur 10a dargestellten Variante 26 sind die beiden asymmetrischen Leuchten hingegen über Verbindungsrohre 28 miteinander verbunden, wobei die Gesamtanordnung mit Hilfe von Stahlseilen 27 an der Decke 21 befestigt wird. Figur 10b zeigt die Unterseiten dieser beiden Varianten.

Die Form der Topfleuchten kann grundsätzlich beliebig gewählt werden. Bei dem in Figur 11 dargestellten Ausführungsbeispiel der erfindungsgemäßen Leuchte 1, deren Reflektoranordnung 3 in vergrößerter Darstellung in Figur 12 gezeigt ist, sind Topfreflektoren 6 mit einer quadratischen Lichtaustrittsöffnung 7 vorgesehen. Ferner wurde bei dieser Ausführung davon abgesehen, daß die Randbereiche der Topfleuchte 6 über die Verbindungsplatte 8 hervorstehen. Allerdings wären für die Topfreflektoren 6 auch andere Formen denkbar, beispielsweise können diese auch oval oder rechteckig sein.

Die Reflexionsfähigkeit der einzelnen Bereiche der Reflektoranordnung 3 kann individuell gestaltet werden. So können beispielsweise die Topfreflektoren 6 an ihrer Innenseite sehr glatt gestaltet werden, so daß beim Bedampfen eine Hochglanzschicht entsteht, während hingegen die die Topfreflektoren 6 umgebende Verbindungsplatte 8 etwas gröber strukturiert werden kann, so daß sich eine matte Schicht ergibt. Dies kann bereits beim Gestalten des Spritzgußwerkzeugs berücksichtigt werden, so daß kein Nachbearbeiten des Kunststoffwerkstückes notwendig ist.

Die erfindungsgemäße Leuchte zeichnet sich somit durch die Vielfalt der damit zu erzielenden Beleuchtungseffekte aus, die jedoch keine Auswirkungen auf die Funktionsfähigkeit der Leuchte in der Raumbeleuchtung bzw. der Beleuchtung von Arbeitsplätzen haben.

## Patentansprüche

1. Leuchte (1) mit
Mitteln zum Halten und zum elektrischen Anschließen einer rohrförmigen Lampe (2) sowie vor der Lampe (2) angeordneten Topfreflektoren (6),
**gekennzeichnet durch**
einen sich über die Länge der Lampe (2) erstreckenden Rückreflektor (4), der dazu bestimmt ist, einen Teil des von der Lampe (1) abgestrahlten Lichtes entgegen einer durch die Topfreflektoren (6) definierten Abstrahlrichtung zu reflektieren,
wobei in dem Rückreflektor (4) Durchtrittsöffnungen (5) ausgebildet sind, die dazu bestimmt sind, einen Teil des von der Lampe (2) abgestrahlten Lichtes in Abstrahlrichtung hindurchtreten zu lassen, und
wobei die Topfreflektoren (6) sich an die Durchtrittsöffnungen (5) in dem Rückreflektor (4) in Abstrahlrichtung anschließen.

2. Leuchte nach Anspruch 1,
**dadurch gekennzeichnet,**
**daß** der Rückreflektor (4) und die Topfreflektoren (6) einstückig miteinander verbunden sind.

3. Leuchte nach Anspruch 1 oder 2,
**dadurch gekennzeichnet,**
**daß** die Topfreflektoren (6) an ihren Randbereichen über eine parallel zur Lampe (2) angeordnete Verbindungsplatte (8) miteinander verbunden sind.

4. Leuchte nach Anspruch 3,
**dadurch gekennzeichnet,**
**daß** die Verbindungsplatte (8) einstückig mit den Topfreflektoren (6) verbunden ist.

5. Leuchte nach Anspruch 3 oder 4,
**dadurch gekennzeichnet,**
**daß** die Verbindungsplatte (8) transparent ist.

6. Leuchte nach einem der Ansprüche 3 bis 5,
**dadurch gekennzeichnet,**
**daß** die Verbindungsplatte ca. 1 - 2 mm dick ist.

7. Leuchte nach einem der Ansprüche 3 bis 6,
**dadurch gekennzeichnet,**
**daß** die Topfreflektoren (6) mit ihren Lichtaustrittsöffnungen (7) über die Verbindungsplatte (8) hinausragen.

8. Leuchte nach einem der vorherigen Ansprüche,
**dadurch gekennzeichnet,**
**daß** der Rückreflektor (4) die Lampe (2) zumindest teilweise umgreift.

9. Leuchte nach Anspruch 8,
**dadurch gekennzeichnet,**
**daß** der Rückreflektor (4) im Querschnitt halbkreisförmig ist.

10. Leuchte nach einem der vorherigen Ansprüche,
**dadurch gekennzeichnet,**
**daß** der Rückreflektor (4) zumindest teilweise transparent ist.

11. Leuchte nach Anspruch 10,
**dadurch gekennzeichnet,**
**daß** der Rückreflektor (4) in seinen transparenten Bereichen gefärbt ist.

12. Leuchte nach einem der vorherigen Ansprüche,
**dadurch gekennzeichnet,**
**daß** an der den Topfreflektoren (6) gegenüberliegenden Seite der Lampe (2) eine Abblend- oder Filterplatte (13) angeordnet ist, die in ihren Randbereichen (15) reflektierend ausgebildet ist.

13. Leuchte nach einem der vorherigen Ansprüche,
**dadurch gekennzeichnet,**
**daß** der Rückreflektor (4) gemeinsam mit den Topfreflektoren (6) zwischen zwei Seitenkästen (10) angeordnet ist, von denen einer ein Betriebsgerät (11) zum Betreiben der Lampe (2) enthält.

14. Leuchte nach einem der Ansprüche 1 bis 12,
**dadurch gekennzeichnet,**
**daß** diese zwei Lampen (2) aufweist, die seitlich von einem Betriebsgeräte (11) für die Lampen (2) enthaltenden Kasten (19) angeordnet sind und denen jeweils ein Rückreflektor (4) mit Topfreflektoren (6) zugeordnet ist.

15. Leuchte nach einem der vorherigen Ansprüche,
**dadurch gekennzeichnet,**
**daß** die aus dem Rückreflektor (4) und den Topfreflektoren (6) gebildete Reflektoranordnung (3) durch ein Spritzgußteil gebildet wird.

16. Leuchte nach einem der vorherigen Ansprüche,
**dadurch gekennzeichnet,**
**daß** die Innenseiten der Topfreflektoren (6) facettiert sind.

17. Leuchte nach einem der vorherigen Ansprüche,
**dadurch gekennzeichnet,**
**daß** die Topfreflektoren (6) eine kreisförmige Lichtaustrittsöffnung (7) aufweisen.

18. Leuchte nach einem der Ansprüche 1 bis 16,
**dadurch gekennzeichnet,**
**daß** die Topfreflektoren (6) ein quadratische oder rechteckige Lichtaustrittsöffinung (7) aufweisen.

19. Leuchte nach einem der vorherigen Ansprüche,
**dadurch gekennzeichnet,**
**daß** die Lichtaustrittsflächen (7) der Topfreflektoren (6) eine Größe von ca. 40 - 60 mm im Durchmesser aufweisen.

20. Zwischenprodukt zur Herstellung einer Leuchte gemäß einem der vorherigen Ansprüche,
bestehend aus einem einstückigen Spritzgußteil, welches aufweist:
a) ein längliches Rückreflektorteil (4), das so geformt ist, daß es einen länglichen Hohlraum teilweise umschließt,
b) Durchtrittsöffnungen (5) in dem Rückreflektorteil (4), und
c) Topfreflektorteile (6), die die Durchtrittsöffnungen (5) an der dem Hohlraum abgewandten Seite des Rückreflektorteiles (4) umschließen.

21. Zwischenprodukt nach Anspruch 20,
**dadurch gekennzeichnet,**
**daß** die Topfreflektorteile (6) an ihren Randbereichen über parallel zu dem Rückreflektorteil (4) verlaufende Verbindungsplatte (8) miteinander verbunden sind.

22. Zwischenprodukt nach Anspruch 20 oder 21,
**dadurch gekennzeichnet,**
**daß** das Rückreflektorteil (4) im Querschnitt halbkreisförmig ist.

## Claims

1. Luminaire (1) having
means for holding and electrically connecting a tubelike lamp (2) and pot reflectors (6) arranged in front of the lamp (2),
**characterised by**
a back reflector (4) extending over the length of the lamp (2) which is provided to reflect a part of the light emitted by the lamp (1) oppositely to an emission direction defined by the pot reflectors (6),
wherein through openings (5) are formed in the back reflector (4) which are provided to allow a part of the light emitted by the lamp (2) to pass through in the emission direction, and
wherein the pot reflectors (6) adjoin the through openings (5) in the back reflector (4) in the emission direction.

2. Luminaire according to claim 1, **characterised in that**,
the back reflector (4) and the pot reflectors (6) are connected to one another in one piece.

3. Luminaire according to claim 1 or 2, **characterised in that**,
the pot reflectors (6) are connected with one another at their edge regions via a connection plate (8) arranged parallel to the lamp (2).

4. Luminaire according to claim 3, **characterised in that**,
the connection plate (8) is connected in one piece with the pot reflectors (6).

5. Luminaire according to claim 3 or 4, **characterised in that**,
the connection plate (8) is transparent.

6. Luminaire according to any of claims 3 to 5, **characterised in that**,
the connection plate is ca. 1 - 2 mm thick.

7. Luminaire according to any of claims 3 to 6, **characterised in that**,
the pot reflectors (6) project beyond connection plate (8) with their light exit openings (7).

8. Luminaire according to any preceding claim, **characterised in that**,
the back reflector (4) at least partial encompasses the lamp (2).

9. Luminaire according to claim 8, **characterised in that**,
the back reflector (4) is semicircular in cross-section.

10. Luminaire according to any preceding claim, **characterised in that**,
the back reflector (4) is at least partially transparent.

11. Luminaire according to claim 10, **characterised in that**,
the back reflector (4) is coloured in its transparent regions.

12. Luminaire according to any preceding claim, **characterised in that**,
on the side of the lamp (2) lying opposite to the pot reflectors (6) there is arranged a dimming plate or filter plate (13) which is formed to be reflective in its edge regions (15).

13. Luminaire according to any preceding claim, **characterised in that**,
the back reflector (4) is arranged together with the pot reflectors (6) between two side boxes (10), of which one contains an operating device (11) for operating the lamp (2).

14. Luminaire according to any of claims 1 to 12, **characterised in that**,
this has two lamps (2) which are arranged to the sides of a box containing an operation device (11) for the lamps (2), and with which in each case there is associated a back reflector (4) with pot reflectors (6).

15. Luminaire according to any preceding claim, **characterised in that**,
the reflector arrangement (3) formed of the back reflector (4) and the pot reflectors (6) is formed by an injection moulded part.

16. Luminaire according to any preceding claim, **characterised in that**,
the inner sides of the pot reflectors (6) are faceted.

17. Luminaire according to any preceding claim, **characterised in that**,
the pot reflectors (6) have a circular light exit opening (7).

18. Luminaire according to any of claims 1 to 16, **characterised in that**,
that the pot reflectors (6) have a quadratic or rectangular light exit opening (7).

19. Luminaire according to any preceding claim, **characterised in that**,
the light exit surfaces (7) of the pot reflectors (6) have a size of ca. 40 - 60 mm in diameter.

20. Intermediate product for the production of a luminaire in accordance any preceding claim,
consisting of a one-piece injection moulded part which has:
a) a elongate back reflector part (4) which is so formed that it partly encloses an elongate cavity,
b) through openings (5) in the back reflector part (4), and
c) pot reflector parts (6) which encompass the through openings (5) on the side of the back reflector part (4) away from the cavity.

21. Intermediate product according to claim 20, **characterised in that**,
the pot reflector parts (6) are connected to one another at their edge regions via connection plate (8) running parallel to the back reflector part (4).

22. Intermediate product according to claim 20 or 21, **characterised in that**,
the back reflector part (4) is semicircular in cross-section.

## Revendications

1. Appareil d'éclairage (1) doté
de moyens de retenue et de raccordement électrique d'une lampe (2) tubulaire ainsi que de réflecteurs en forme de coupelle (6) disposés devant la lampe (2), **caractérisé par**
un réflecteur arrière (4) s'étendant sur la longueur de la lampe (2), qui est destiné à réfléchir une partie de la lumière émise par la lampe (1) en sens inverse d'un rayonnement défini par les réflecteurs en forme de coupelle (6),
des orifices de passage (5) étant réalisés dans le réflecteur arrière (4), lesquels sont destinés à laisser passer une partie de la lumière émise par la lampe (2) dans la direction de rayonnement,
et les réflecteurs en forme de coupelle (6) étant contigus aux orifices de passage (5) dans le réflecteur arrière (4) dans la direction de rayonnement.

2. Appareil d'éclairage selon la revendication 1,
**caractérisé en ce**
**que** le réflecteur arrière (4) et les réflecteurs en forme de coupelle (6) sont reliés d'un seul tenant.

3. Appareil d'éclairage selon la revendication 1 ou 2,
**caractérisé en ce**
**que** les réflecteurs en forme de coupelle (6) sont reliés sur leurs zones de bord par le biais d'une plaque de jonction (8) disposée parallèlement à la lampe (2).

4. Appareil d'éclairage selon la revendication 3,
**caractérisé en ce**
**que** la plaque de jonction (8) est reliée d'un seul tenant aux réflecteurs en forme de coupelle (6).

5. Appareil d'éclairage selon la revendication 3 ou 4,
**caractérisé en ce**
**que** la plaque de jonction (8) est transparente.

6. Appareil d'éclairage selon l'une quelconque des revendications 3 à 5,
**caractérisé en ce**
**que** l'épaisseur de la plaque de jonction est comprise environ entre 1 et 2 mm.

7. Appareil d'éclairage selon l'une quelconque des revendications 3 à 6,
**caractérisé en ce**
**que** les réflecteurs en forme de coupelle (6) dépassent depuis la plaque de jonction (8) avec leurs orifices de sortie de la lumière (7).

8. Appareil d'éclairage selon l'une quelconque des revendications précédentes,
**caractérisé en ce**
**que** le réflecteur arrière (4) entoure au moins partiellement la lampe (2).

9. Appareil d'éclairage selon la revendication 8,
**caractérisé en ce**
**que** la section du réflecteur arrière (4) est semi-circulaire.

10. Appareil d'éclairage selon l'une quelconque des revendications précédentes,
**caractérisé en ce**
**que** le réflecteur arrière (4) est au moins partiellement transparent.

11. Appareil d'éclairage selon la revendication 10,
**caractérisé en ce**
**que** le réflecteur arrière (4) est teinté dans ses zones transparentes.

12. Appareil d'éclairage selon l'une quelconque des revendications précédentes,
**caractérisé en ce**
**que** sur le côté de la lampe (2) opposé aux réflecteurs en forme de coupelle (6) est disposée une plaque de tamisage ou de filtrage (13) qui est réalisée dans ses zones de bord (15) de manière réfléchissante.

13. Appareil d'éclairage selon l'une quelconque des revendications précédentes,
**caractérisé en ce**
**que** le réflecteur arrière (4) est disposé conjointement avec les réflecteurs en forme de coupelle (6) entre deux boîtiers latéraux (10), dont l'un contient un appareil (11) pour faire fonctionner la lampe (2).

14. Appareil d'éclairage selon l'une quelconque des revendications 1 à 12,
**caractérisé en ce**
**que** celui-ci présente deux lampes (2) qui sont disposées à côté d'un boîtier (19) contenant des appareils (11) pour les lampes (2) et auxquelles est associé respectivement un réflecteur arrière (4) avec des réflecteurs en forme de coupelle (6).

15. Appareil d'éclairage selon l'une quelconque des revendications précédentes,
**caractérisé en ce**
**que** la disposition de réflecteurs (3) composée du réflecteur arrière (4) et des réflecteurs en forme de coupelle (6) est formée par une pièce moulée par injection.

16. Appareil d'éclairage selon l'une quelconque des revendications précédentes,
**caractérisé en ce**
**que** les côtés intérieurs des réflecteurs en forme de coupelle (6) sont facettés.

17. Appareil d'éclairage selon l'une quelconque des revendications précédentes,
**caractérisé en ce**
**que** les réflecteurs en forme de coupelle (6) présentent un orifice de sortie de la lumière (7) circulaire.

18. Appareil d'éclairage selon l'une quelconque des revendications 1 à 16,
**caractérisé en ce**
**que** les réflecteurs en forme de coupelle (6) présentent un orifice de sortie de la lumière (7) carré ou rectangulaire.

19. Appareil d'éclairage selon l'une quelconque des revendications précédentes,
**caractérisé en ce**
**que** les surfaces de sortie de la lumière (7) des réflecteurs en forme de coupelle (6) présentent une taille de diamètre comprise environ entre 40 et 60 mm.

20. Produit intermédiaire pour la fabrication d'un appareil d'éclairage selon l'une quelconque des revendications précédentes,
se composant d'une pièce moulée par injection d'un seul tenant qui présente :
a) une partie de réflecteur arrière (4) oblongue qui est formée de telle sorte qu'elle entoure partiellement un espace creux oblong,
b) des orifices de passage (5) dans la partie de réflecteur arrière (4), et
c) des parties de réflecteurs en forme de coupelle (6) qui entourent les orifices de passage (5) sur le côté opposé à l'espace creux de la partie de réflecteur arrière (4).

21. Produit intermédiaire selon la revendication 20,
**caractérisé en ce**
**que** les parties de réflecteurs en forme de coupelle (6) sont reliées sur leurs zones de bord par le biais d'une plaque de jonction (8) s'étendant parallèlement à la partie de réflecteur arrière (4).

22. Produit intermédiaire selon la revendication 20 ou 21,
**caractérisé en ce**
**que** la section de la partie de réflecteur arrière (4) est semi-circulaire.
